# EUROPÄISCHE PATENTSCHRIFT

(11) **EP 0 059 906 B1**
(45) Veröffentlichungstag und Bekanntmachung des Hinweises auf die Patenterteilung: **22.08.1984**
(21) Anmeldenummer: 82101526.0
(22) Anmeldetag: 27.02.1982
(51) Int. Cl.: A63C 9/08

(54) **Sicherheitsskibindung**
Safety ski binding
Fixation de sécurité pour ski

(30) Priorität: 10.03.1981 AT 1110/81
(43) Veröffentlichungstag der Anmeldung: 15.09.1982
(73) Patentinhaber: TMC CORPORATION, CH-6340 Baar/Zug (CH)
(72) Erfinder: Oberleitner, Gerhard, A-1100 Wien (AT)
(74) Vertreter: Szász, Tibor, Dipl.-Ing.

## Beschreibung

Die Erfindung bezieht sich auf eine Sicherheitsskibindung mit elektronischen Auswerte-und Auslösekreisen, welche die von Kraftaufnehmern herrührenden Signale verarbeiten und im Gefahrenfalle eine Auslöseeinrichtung zur Freigabe des in der Bindung gehaltenen Schuhs aktivieren, und die von einer Spannungsquelle über eine Schalteinrichtung versorgbar sind.

Eine derartige Sicherheitsskibindung ist z.B. durch die DE-A Nr. 2705174 bekannt geworden. Bei dieser bekannten Lösung wird die Schalteinrichtung beim Einsteigen in die Bindung betätigt und schliesst den Speisekreis zur elektrischen Versorgung des Steuerkreises, welcher im Gefahrenfalle die Auslösung der Bindung steuert. Damit wird erreicht, dass der Steuerkreis nur dann an Spannung liegt, wenn tatsächlich ein Schuh von der Bindung gehalten ist. Auf diese Weise wird verhindert, dass der Steuerkreis ständig unter Spannung steht und die Stromquelle, meist eine Batterie, wegen der unvermeidlichen Leckströme ständig, wenn auch gering, belastet ist.

Untersuchungen haben gezeigt, dass bei den meisten Skifahrern der Anteil der Zeit, in der sie mit angeschnallten Skiern stehen oder in der keine eine Auslösung erfordernden Gefahren auftreten können, z.B. Fahrten mit einem Sessellift, relativ hoch ist. Während solcher Zeiten ist aber der Steuerkreis bei der bekannten Lösung von der Stromquelle versorgt, wodurch ein unnötiger Stromverbrauch auftritt. Ziel der Erfindung ist es, eine Sicherheitsskibindung vorzuschlagen, bei der der Stromverbrauch auf ein Minimum reduziert ist.

Erfindungsgemäss wird dies dadurch erreicht, dass die Schalteinrichtung einen aktivierbaren Beschleunigungsaufnehmer, der mit einem elektronischen Schaltelement über ein Zeitglied und gegebenenfalls einen Schwellwertschalter verbunden ist, aufweist. Damit ist sichergestellt, dass der Auswerte- und der Auslösekreis der Bindung nur dann mit Spannung versorgt sind, wenn Beschleunigungskräfte auf den Ski bzw. die Bindung einwirken, welche anzeigen, dass mit den Skiern tatsächlich gefahren wird und daher gefährliche und ein Auslösen der Bindung erfordernde Situationen auftreten können. Beim blossen Stehen oder z.B. bei der Fahrt mit einem Sessellift bleibt dagegen die Stromversorgung des Auslöse- und des Auswertekreises unterbrochen.

Um die Unterbrechung der Stromversorgung des Auslöse- und des Auswertekreises unter allen Umständen auch während des Transportes der Skier sicherzustellen ist in besonderer Ausführungsart der Erfindung vorgesehen, dass der Beschleunigungsaufnehmer in an sich bekannter Weise (DE-A Nr. 2139557) durch ein am freien Ende einer einseitig eingespannten Stabfeder befestigtes Kontaktstück und einen dieses umgebenden Gegenkontakt gebildet ist, und dass das Kontaktstück und der Gegenkontakt gegeneinander in axialer Richtung zwischen zwei Stellungen verschiebbar sind, wobei in einer dieser Stellungen der Gegenkontakt ausserhalb des Bewegungsbereiches des Kontaktstückes liegt und einer der Kontakte an einem skifesten und der andere an einem gegenüber diesem verschiebbaren Teil einer üblichen Schubausgleichseinrichtung gehalten oder mit einem solchen verbunden ist. Dabei ergibt sich überdies noch der Vorteil eines einfachen Aufbaues des Beschleunigungsaufnehmers.

Eine weitere sehr vorteilhafte Ausführungsform eines Beschleunigungsaufnehmers zeichnet sich dadurch aus, dass der Beschleunigungsaufnehmer in an sich bekannter Weise (s. DE-A Nr. 2139557) durch ein am freien Ende einer einseitig eingespannten Stabfeder befestigtes Kontaktstück und einen dieses umgebenden Gegenkontakt gebildet ist, und dass ein in den Ringspalt zwischen dem Kontaktstück und dem Gegenkontakt einschiebbarer Isolator vorgesehen ist, wobei vorzugsweise die Kontakte an einem skifesten Teil gehalten sind, wogegen der Isolator an einem gegenüber diesem verschiebbaren Teil einer üblichen Schubausgleichseinrichtung gehalten ist.

Eine weitere vorteilhafte Ausführungsform besteht darin, dass der Beschleunigungsaufnehmer in an sich bekannter Weise (s. DE-A Nr. 2139557) durch ein am freien Ende einer einseitig eingespannten Stabfeder befestigtes Kontaktstück und einen dieses umgebenden Gegenkontakt gebildet ist, und dass zwischen einem der Kontakte und der Stromquelle ein lediglich bei in der Bindung fixiertem Schuh geschlossener Schalter zwischengeschaltet ist. Auch bei dieser Anordnung ist daher sichergestellt, dass beim Transport der Skier die Stromversorgung des Auslöse- und des Auswertekreises unterbrochen ist.

Bei einer weiteren Ausführungsart der Erfindung ist vorgesehen, dass das Zeitglied durch ein in Serie geschaltetes RC-Glied gebildet ist, wobei der als Schalter ausgebildete Beschleunigungsaufnehmer parallel zum Kondensator geschaltet ist und das elektronische Schaltelement bei einer unter einem bestimmten Wert der an dem Kondensator anliegenden Spannung durchschaltet. Durch diese Massnahmen wird erreicht, dass beim Auftreten von Beschleunigungskräften, welche zum - wenn auch kurzfristigen - Schliessen der Kontakte des Beschleunigungsaufnehmers führen, der Auslöse- und der Auswertekreis sofort an Spannung gelegt werden und zu arbeiten beginnen und bei Ausbleiben eines weiteren Impulses bis zum Ablauf des Zeitgliedes, bzw. bei entsprechender Aufladung des Kondensators mit Strom versorgt sind. Da die Durchschaltung des elektronischen Schaltelementes beim Auftreten eines genügend grossen, zum Schliessen der Kontakte des Beschleunigungsaufnehmers führenden Beschleunigungsimpulses praktisch verzögerungsfrei erfolgt, ist es auch möglich, die Schaltschwelle für den Beschleunigungsaufnehmer und damit die Einschaltschwelle für den Auswerte- und den Auslösekreis relativ hoch anzusetzen, so dass diese Kreise erst beim Auftreten von Beschleunigungskräften aktiviert werden, wie sie in Situationen auftreten, die den Auslösebedingungen der Bindung nahekommen, jedoch noch eindeutig, in bezug auf die Intensität der Impulse, unter diesen liegen. Auf diese Weise lässt sich die Einschaltdauer des Auswerte- und des Auslösekreises bzw. die Zeit der Betriebsbereitschaft dieser Kreise auf ein Minimum reduzieren und dadurch die Lebensdauer der zur Spannungsversorgung vorgesehenen Batterie verlängern.

Die Erfindung wird nun an Hand der Zeichnung, die mehrere Ausführungsbeispiele darstellt, näher erläutert. Dabei zeigen:
Fig. 1 ein Blockschaltbild einer erfindungsgemässen Bindung,
Fig. 2 ein Ausführungsbeispiel der Erfindung mit einem Beschleunigungsschalter als Beschleunigungsaufnehmer,
Fig. 3 bis 5 schematisch verschiedene Ausführungsformen von Beschleunigungsschalteranordnungen,
Fig. 6 und 7 schematisch die Anordnung eines Beschleunigungsschalters an einem Teil der Bindung.

Wie aus Fig. 1 ersichtlich, ist der Beschleunigungsaufnehmer 1 mit einem Zeitglied 2 verbunden, welches beim Auftreten einer entsprechenden Beschleunigung aktiviert wird. Die Ansprechschwelle kann dabei bereits durch den Aufbau des Beschleunigungsaufnehmers 1 festgelegt sein, z.B. wenn dieser als Beschleunigungsschalter 10 ausgebildet ist, oder aber es kann dem Zeitglied 2 ein Schwellwertschalter, z.B. ein Schmitt-Trigger, vorgeschaltet sein. Das Zeitglied verbleibt entsprechend seiner Zeitkonstante nach jeder Anregung für eine vorgegebene Zeit im aktiven Zustand, in dem es den nachgeschalteten elektronischen Schalter 3 im Sinne des Durchschaltens ansteuert. Dadurch ist während dieser Zeitspanne die elektronische Einheit 4 mit der Spannungsquelle 5 verbunden und somit betriebsbereit. Die elektronische Einheit 4 umfasst sowohl einen Signale von nicht dargestellten Kraftaufnehmern verarbeitenden Auswertekreis wie auch einen von diesem gesteuerten Auslösekreis, der im Gefahrenfalle die Bindung auslöst und die Freigabe des Schuhes von der Bindung bewirkt. Der Auswertekreis der elektronischen Einheit könnte beispielsweise gemäss einem älteren, noch nicht veröffentlichten Vorschlag und der Auslösekreis durch ein Magnetventil gemäss dieser Patentanmeldung ausgebildet sein.

Durch den Beschleunigungsaufnehmer 1, das Zeitglied 2 und den elektronischen Schalter 3 wird sichergestellt, dass die elektronische Einheit 4 nur während einer Zeitspanne, in der sich der mit einer solchen Bindung versehene Ski in Bewegung befindet, an der Spannungsquelle 5 angeschlossen ist.

Bei der Ausführungsform gemäss Fig. 2 ist der Beschleunigungsaufnehmer als Beschleunigungsschalter 10 ausgebildet, der bei Erreichen eines bestimmten Beschleunigungswertes schliesst und der parallel zum Kondensator 11 des als Zeitglied 2 dienenden, aus dem Widerstand 12 und dem Kondensator 11 bestehenden RC-Gliedes geschaltet ist. Schliesst nun der Beschleunigungsschalter 10, so bricht die Spannung am Kondensator 11 zusammen und der am Verbindungspunkt des Widerstandes 12 und des Kondensators 11 angeschlossene Schmitt-Trigger 13 ändert seinen Schaltzustand. Dadurch springt der Spannungspegel am Ausgang des nachgeschalteten Inverters 14 auf einen genügend hohen Wert und der elektronische Schalter 3, der als Transistor ausgebildet ist, schaltet durch, so dass die elektronische Einheit 4 mit Strom versorgt ist.

Öffnet der Beschleunigungsschalter 10 wieder, so lädt sich der Kondensator 11 über den Widerstand 12 auf. Erreicht dabei die Spannung am Kondensator 11 einen bestimmten Wert, so ändert sich der Schaltzustand des Schmitt-Triggers 13 und dieser kehrt in seinen Ausgangszustand zurück, wodurch die Ausgangsspannung des Inverters plötzlich auf Null absinkt und der elektronische Schalter 3 öffnet.

Grundsätzlich könnte auf den Schmitt-Trigger 13 und gegebenenfalls auch auf den Inverter 14 verzichtet werden, doch wäre dann die Einhaltung einer Schaltschwelle nur innerhalb einer relativ grossen Schwankungsbreit möglich.

In den Fig. 3 bis 5 sind schematische Ausführungsformen von Beschleunigungsschalteranordnungen dargestellt, bei denen sichergestellt ist, dass ein Ansprechen des Beschleunigungsschalters 10 beim blossen Transport der Bindung bzw. Skier, also ohne von der Bindung gehaltenem Schuh, ohne Auswirkungen bleibt, bzw. kein Durchschalten des elektronischen Schalters 3 zur Folge hat.

Der Beschleunigungsschalter 10 besteht im wesentlichen aus einem Anschlussstück 20 aus leitendem Material, an welchem eine z.B. zur Batterie 5 oder zum Verbindungspunkt des Widerstandes 12 mit dem Kondensator 11 führende elektrische Leitung angeschlossen und in dem eine Stabfeder 21, z.B. ein Stück Federdraht, verankert ist, welche an ihrem freien Ende ein Kontaktstück 22 trägt. Dieses Kontaktstück 22 dient gleichseitig als Pendel des Beschleunigungsschalters. Weiters weist der Beschleunigungsschalter 10 ein an dem Anschlussstück 20 befestigtes Isolierrohr 23 auf, in dem ein das Kontaktstück 22 mit Spiel umgebender Gegenkontakt 24 gehalten ist, an dem eine elektrische Leitung angeschlossen ist.

Bei der Ausführungsform gemäss Fig. 3 ist der Gegenkontakt 24 in axialer Richtung verschiebbar im Isolierrohr 23 gehalten. Dieser Gegenkontakt 24 ist, wie aus Fig. 6 und 7 ersichtlich, an einem mit dem eine Schubausgleichseinrichtung aufweisenden Backen 40 verbundenen Ansatz 41 über einen Isolator verbunden. Der übrige Teil des Beschleunigungsschalters 10 ist an einem skifesten Halteteil 42 befestigt. Dadurch wird errreicht, dass es nur dann zu einem Kontakt zwischen dem Kontaktstück 22 und den Gegenkontakt 24 kommen kann, wenn sich der Ansatz 41 des Backens 40 genügend weit an den skifesten Halteteil 42 angenähert hat. Dies ist aber nur bei einem in der Bindung gehaltenen Schuh 43 der Fall, so dass es beim blossen Transport der mit einer derartigen Bindung versehenen Skier nicht zu einer Kontaktgabe im Beschleunigungsschalter 10 und damit auch zu keinem Durchschalten des elektronischen Schalters 3 kommen kann.

Dies ist auch bei der Ausführungsform gemäss der Fig. 4 nicht der Fall. Bei dieser ist der Gegenkontakt 24' im Isolierrohr 23 fixiert und befindet sich stets im Bewegungsbereich des Kontaktstükkes 22. Um beim blossen Transport der Skier eine Kontaktgabe zu verhindern, ist ein Isolator 25 mit einem umlaufenden, axial vorspringenden Rand oder mindestens drei axial vorspringenden Ansätzen vorgesehen. Dieser Isolator 25 ist gegen den Gegenkontakt 24' axial verschiebbar gehalten, wobei der umlaufende Rand in den Ringspalt zwischen Kontaktstück 22 und Gegenkontakt 24' einschieb- und aus diesem wieder entfernbar ist. Dazu ist der Isolator 25 zweckmässigerweise an einem mit dem Backen 40 verbundenen bzw. sich mit diesem mitbewegenden Teil befestigt, wogegen das Isolierrohr 23 des Beschleunigungsschalters an einem skifesten Halteteil befestigt ist. Selbstverständlich muss die Befestigung derart erfolgen, dass sich der Abstand dieser Teile beim Einsteigen in die Bindung vergrössert.

Bei der Ausführungsform des Beschleunigungsschalters 10 gemäss Fig. 5 sind das Anschlussstück 20 und der Gegenkontakt ebenfalls starr im Isolierrohr 23 angeordnet, doch ist in der Anschlussleitung zu einem dieser beiden Teile ein Schalter 26 vorgesehen, der beim Einsteigen in die Bindung betätigt wird, bzw. der schliesst, sobald der Schuh in der Bindung verankert ist, bzw. sobald sich der Schuh genügend weit seiner in der Bindung verankerten Lage genähert hat.

Auch in dieser Anordnung ist daher sichergestellt, dass z.B. beim Transport der Skier auftretende Beschleunigungskräfte nicht zu einer Durchschaltung des elektronischen Schalters 3 führen.

## Patentansprüche

1. Sicherheitsskibindung mit elektronischen Auswerte- und Auslösekreisen (4), welche die von Kraftaufnehmern herrührenden Signale verarbeiten und im Gefahrenfalle eine Auslöseeinrichtung zur Freigabe des in der Bindung (40) gehaltenen Schuhs aktivieren, und die von einer Spannungsquelle (5) über eine Schalteinrichtung (3) versorgbarsind, dadurch gekennzeichnet, dass die Schalteinrichtung einen aktivierbaren Beschleunigungsaufnehmer (1), der mit einem elektronischen Schaltelement (3) über ein Zeitglied (2) und gegebenenfalls einen Schwellwertschalter (13) verbunden ist, aufweist.

2. Sicherheitsskibindung nach Anspruch 1, dadurch gekennzeichnet, dass der Beschleunigungsaufnehmer (1 ) durch ein am freien Ende einer einseitig eingespannten Stabfeder (21) befestigtes Kontaktstück (22) und einen dieses umgebenden Gegenkontakt (24) gebildet ist, und dass das Kontaktstück (22) und der Gegenkontakt (24) gegeneinander in axialer Richtung zwischen zwei Stellungen verschiebbar sind, wobei in einer dieser Stellungen der Gegenkontakt (24) ausserhalb des Bewegungsbereiches des Kontaktstückes (22) liegt und einer der Kontakte (22, 24) an einem skifesten und der andere an einem gegenüber diesem verschiebbaren Teil einer üblichen Schubausgleichseinrichtung gehalten oder mit einem solchen verbunden ist.

3. Sicherheitsskibindung nach Anspruch 1, dadurch gekennzeichnet, dass der Beschleunigungsaufnehmer (1 ) durch ein am freien Ende einer einseitig eingespannten Stabfeder (21 ) befestigtes Kontaktstück (22) und einen dieses umgebenden Gegenkontakt (24) gebildet ist, und dass ein in den Ringspalt zwischen dem Kontaktstück (22) und dem Gegenkontakt (24') einschiebbarer Isolator (25) vorgesehen ist, wobei vorzugsweise die Kontakte (22,24') an einem skifesten Teil gehalten sind, wogegen der Isolator (25) von einem gegenüber diesem verschiebbaren Teil einer üblichen Schubausgleichseinrichtung gehalten ist.

4. Sicherheitsskibindung nach Anspruch 1, dadurch gekennzeichnet, dass der Beschleunigungsaufnehmer (1) durch ein am freien Ende einer einseitig eingespannten Stabfeder (21 ) befestigtes Kontaktstück (22) und einen dieses umgebenden Gegenkontakt (24) gebildet ist, und dass zwischen einem der Kontakte (22, 24",) und der Stromquelle ein lediglich bei in der Bindung fixiertem Schuh geschlossener Schalter (26) zwischengeschaltet ist.

5. Sicherheitsskibindung nach einem der Ansprüche 1 bis 4, dadurch gekennzeichnet, dass das Zeitglied (2) durch ein in Serie geschaltetes RC-Glied (11, 12) gebildet ist, wobei der als Schalter (10) ausgebildete Beschleunigungsaufnehmer (1 ) parallel zum Kondensator (11) geschaltet ist und das elektronische Schaltelement (3) bei einer unter einem bestimmten Wert der an dem Kondensator (11) anliegenden Spannung durchschaltet.

## Revendications

1. Fixation de sécurité pour skis comportant des circuits électroniques d'interprétation et de déclenchement (4) qui traitent des signaux provenant de transducteurs de force, qui activent en cas de danger un dispositif de déclenchement en vue de libérer la chaussure emprisonnée par la fixation (40) et qui peuvent être alimentés par une source de tension (5) par l'intermédiaire d'un dispositif de commutation (3), caractérisée par le fait que le dispositif de commutation présente un détecteur d'accélération activable (1) qui est raccordé à un élément de commutation électronique (3) par l'intermédiaire d'un organe de temporisation (2) et, éventuellement, d'un interrupteur (13) de valeur de seuil.

2. Fixation de sécurité pour skis selon la revendication 1, caractérisée par le fait que le détecteur d'accélération (1 ) est formé par une pièce de contact (22) fixée à l'extrémité libre d'une tige de torsion (21 ), bloquée d'un côté, ainsi que par un contact complémentaire (24) qui entoure cette pièce de contact, et par le fait que ladite pièce de contact (22) et ledit contact complémentaire (24) sont mobiles l'un par rapport à l'autre dans le sens axial entre deux positions et, dans l'une de ces positions, le contact complémentaire (24) se trouve à l'extérieur de la zone de mouvement de la pièce de contact (22), l'un des contacts (22, 24) étant retenu ou fixé sur une partie d'un dispositif classique compensateur de poussée assujettie au ski, l'autre contact étant retenu ou fixé sur une partie dudit dispositif mobile par rapport à la partie précitée.

3. Fixation de sécurité pour skis selon la revendication 1, caractérisée par le fait que le détecteur d'accélération (1 ) est formé par une pièce de contact (22) fixée à l'extrémité libre d'une tige de torsion (21 ), bloquée d'un côté, ainsi que par un contact complémentaire (24) qui entoure cette pièce de contact, et par le fait qu'il est prévu un isolant (25) pouvant être inséré dans l'intervalle annulaire entre la pièce de contact (22) et le contact complémentaire (24'), les contacts (22, 24') étant de préférence maintenus en place par une partie d'un dispositif classique compensateur de poussée assujettie au ski, tandis que l'isolant (25) est maintenu en place par une partie dudit dispositif mobile par rapport à la partie précitée.

4. Fixation de sécurité pour skis selon la. revendication 1, caractérisée par le fait que le détecteur d'accélération (1 ) est formé par une pièce de contact (22) fixée à l'extrémité libre d'une tige de torsion (21 ), bloquée d'un côté, ainsi que par un contact complémentaire (24) qui entoure cette pièce de contact, et par le fait que, entre l'un des contacts (22, 24") et la source de courant, est intercalé un interrupteur (26) qui est fermé seulement lorsque la chaussure est verrouillée dans la fixation.

5. Fixation de sécurité pour skis selon l'une des revendications 1 à 4, caractérisée par le fait que l'organe de temporisation (2) est formé par une combinaison résistance-capacité (11, 12) branchée en série, le détecteur d'accélération (1 ) réalisé sous la forme d'un interrupteur (10) étant alors branché en parallèle avec le condensateur (11) et l'élément de commutation électronique (3) assurant une fermeture du circuit lorsque la tension appliquée audit condensateur (11) est inférieure à une valeur déterminée.

## Claims

1. A safety ski binding of the type comprising electronic evaluation and release circuits (4) effective to process the signals generated by load sensing means, and in case of danger to activate a release mechanism for releasing the boot held in said binding (40), said circuits being adapted to be energized from a voltage source (5) through a switching device (3), characterized in that said switching device comprises an activatable acceleration sensor (1) connected to an electronic switching element (3) through a timing element (2) and optionally a threshold value switch (13).

2. A safety ski binding according to Claim 1, characterized in that said acceleration sensor (1) comprises a contact member (22) secured to the free end of a cantilevered spring rod (21) and surrounded by a cooperating contact member (24), said contact member (22) and said cooperating contact member (24) being adapted to be axially displaced relatively to one another between two positions in one of which said cooperating contact member (24) is disposed outside the range of movement of said contact member (22), one of said contact members (22, 24) being secured or connected to a member fixedly connected to the ski, and the other, to a portion of a conventional thrust compensation device displaceable relative to said fixed member.

3. A safety ski binding according to Claim 1, characterized in that said acceleration sensor (1) comprises a contact member (22) secured to the free end of a cantilevered spring rod (21) and surrounded by a cooperating contact member (24), and in that there is provided an insulating member (25) adapted to be inserted into the annular gap between said contact member (22) and said cooperating contact member (24'), said contact members (22, 24') being preferably supported by a member fixedly connected to the ski, while said insulating member (25) is connected to a portion of a conventional thrust compensation device displaceable relative to said fixed member.

4. A safety ski binding according to Claim 1, characterized in that said acceleration sensor comprises a contact member (22) secured to the free end of a cantilevered spring rod (21 ) and surrounded by a cooperating contact member (24), and in that a switch (26) is connected between one of said contact members (22, 24") and said voltage source, said switch (26) being closed only when a boot is clamped in said binding.

5. A safety ski binding according to any of Claims 1 to 4, characterized in that said timing element (2) comprises a series-connected RC circuit (11,12), said acceleration sensor (1) being effective as a switch connected in parallel with the capacitor (11), said electronic switching element (3) assuming its conductive state when the voltage applied to said capacitor (11) is below a defined value.
